# EUROPÄISCHE PATENTSCHRIFT

(11) **EP 0 715 016 B1**
(45) Veröffentlichungstag und Bekanntmachung des Hinweises auf die Patenterteilung: **10.06.1998**
(21) Anmeldenummer: 95810526.4
(22) Anmeldetag: 22.08.1995
(51) Int. Cl.: D06F 57/12

(54) **Wäschetrockner**
Laundry drier
Sèche linge

(30) Priorität: 02.12.1994 CH 3662/94; 22.12.1994 CH 3903/94
(43) Veröffentlichungstag der Anmeldung: 05.06.1996
(73) Patentinhaber: Steiner, Walter, CH-8311 Brütten (CH)
(72) Erfinder: Steiner, Walter, CH-8311 Brütten (CH)
(74) Vertreter: Rottmann, Maximilian R.

(56) Entgegenhaltungen:
- EP-A- 0 187 878
- EP-A- 0 522 246

## Beschreibung

Die vorliegende Erfindung bezieht sich auf einen Wäschetrockner gemäss dem Oberbegriff des Patentanspruches 1 sowie auf eine Wäschetrocknungsanordnung mit einem Wäschetrockner nach dem Anspruch 8.

Wäschetrockner, welche zwei durch eine Mehrzahl von Schiebern gebildete, ausziehbare Teleskoparme aufweisen und zum Befestigen an einem Radiator ausgebildet sind, sind bereits bekannt und in verschiedenen Ausführungen seit Jahren auf dem Markt erhältlich. Ebenso sind Wäschetrocknungsanordnungen mit einem Radiator und einem daran befestigten Wäschetrockner bekannt.

Aus der EP-A- 0 187 878 ist eine Heizungsradiatoranordnung bekannt, welche mit einem gattungsgemässen, aus Kunststoff gefertigten Wäschetrockner ausgerüstet ist. Bei einer Ausführungsform dieser Heizungsradiatoranordnung ist vorgesehen, einen mit zwei Haltern versehenen Wäschetrockner so am Heizungsradiator zu befestigen, dass dessen beide Halter in einer länglichen Lücke angeordnet und mittels federnden Teilen an zwei die Lücke vertikal begrenzenden Sammelrohren eingeschnappt sind. Die Stange des Wäschetrockners ist am Halter derart befestigt, dass sie aus einer Betriebsstellung in eine Ruhestellung bewegbar ist.

Nachteilig bei einer solchen Heizungsradiatoranordnung ist, dass der Wäschetrockner spezifisch an die Lücke angepasst sein muss, das heisst mit anderen Worten, dass der vertikale Abstand der beiden die Lücke vertikal begrenzenden Sammelrohre innerhalb enger Toleranzen sein muss, damit die Halter an den beiden Sammelrohren einwandfrei einschnappen. Im weiteren ist die Belastbarkeit von solchermassen befestigten Wäschetrocknern begrenzt, da das auf die Befestigungselemente wirkende Moment, insbesondere bei grossen Wäschetrocknern, sehr hoch ist, wodurch die Gefahr besteht, dass die Befestigungselemente bei einem vollbehangenen Wäschetrockner ausrasten. Ausserdem hat sich gezeigt, dass durch den Kaltfluss des Kunststoffes die Federwirkung der an den Sammelrohren einschnappenden Teile mit der Zeit nachlässt, was die Gefahr eines Ausrastens der Befestigungselemente mit der Alterung des Wäschetrockners erhöht.

Es ist somit die Aufgabe der vorliegenden Erfindung, einen ausziehbaren Wäschetrockner derart zu verbessern, dass er auf einfache Art und Weise sicher an einem Radiator befestigt werden kann, dessen den Wäschetrockner tragenden Halterohre bezüglich ihres vertikalen Abstands Toleranzen im Bereich von mehreren Millimetern aufweisen können, und dass der Wäschetrockner höhere Gewichte tragen kann.

Diese Aufgabe wird durch einen Wäschetrockner gelöst, der die im kennzeichnenden Teil des Patentanspruches 1 angegebenen Merkmale besitzt.

Bevorzugte Ausführungsformen und Weiterbildungen des Erfindungsgegenstandes sind in den abhängigen Ansprüchen 2 bis 7 definiert.

Im Anspruch 8 wird zudem eine Wäschetrocknungsanordnung vorgeschlagen, welche mit einem erfindungsgemäss ausgebildeten Wäschetrockner versehen ist.

In den Ansprüchen 9 bis 11 sind bevorzugte Ausführungsformen der Wäschetrocknungsanordnung umschrieben.

Im folgenden wird ein Ausführungsbeispiel des Erfindungsgegenstandes, unter Bezugnahme auf die beiliegenden Zeichnungen näher erläutert. In den Zeichnungen zeigen:
- Fig. 1: einen Schnitt durch einen teilweise dargestellten Radiator;
- Fig. 2: einen Längsschnitt durch einen schematisch eingezeichneten Wäschetrockner;
- Fig. 3: einen Schnitt durch den Radiator mit daran arretiertem Wäschetrockner, und
- Fig. 4: eine Frontansicht der Fig. 3.

Fig. 1 zeigt einen Schnitt durch einen teilweise dargestellten Radiator 1. Ein solcher Radiator 1 weist zwei vertikale Steigrohre 2 und eine Mehrzahl von daran angeordneten, horizontalen Radiatorrohren 3, 4, 5 auf, welche vertikal voneinander beabstandet sind. Der Radiator 1 weist zudem eine Aussparung 6 auf, welche im vorliegenden Beispiel durch Weggelassen eines Radiatorrohrs geschaffen wird. Die Aussparung 6 wird vertikal durch zwei als Halterohre für einen Wäschetrockner dienende Radiatorrohre 4, 5 begrenzt. Die Höhe der Aussparung 6 entspricht dem Abstand zwischen den beiden Halterohren 4, 5 und ist mit B1 bezeichnet, währenddem der Mittenabstand der beiden Halterohre 4, 5 mit B2 bezeichnet ist.

Fig. 2 zeigt einen Längsschnitt durch den schematisch eingezeichneten Wäschetrockner 10, wobei sich die nachfolgenden Ausführungen auf die hier dargestellte Einbaulage des Wäschetrockners 10 beziehen.

Der Wäschetrockner 10 weist zwei ausziehbare Teleskoparme 11 auf, welche aus einer Mehrzahl von Schiebern 12, 12A bestehen. Der vorderste Schieber ist in teilweise eingeschobenem Zustand dargestellt und zudem mit einer Abdeckung 13 versehen, welche gleichzeitig als Anschlag ausgebildet ist. Zwischen den Schiebern 12 sind mehrere Wäschestäbe 14, 15 angeordnet. Je zwei einander gegenüberliegende Schieber 12 bilden zusammen mit einem zugeordneten Wäschestab 14, 15 eine feste Einheit. Der vorderste Wäschestab 15 ist oval und grösser ausgebildet als die übrigen Wäschestäbe 14. Im vorliegenden Beispiel wird ein einzelner Teleskoparm 12 durch vier bewegliche Schieber 12 und einen hinteren, festen Schieber 12A gebildet, in welchem die beweglichen Schieber 12 in zusammengeschobenem Zusatnd aufgenommen werden können. Die Anzahl der beweglichen Schieber 12 kann je nach gewünschter Aufnahmekapazität des Wäschetrockners 10 beliebig gewählt werden.

Die beiden hintersten, festen Schieber 12A des Wäschetrockners 10 sind mit je einem sich vertikal nach unten und nach oben erstreckenden Tragarm 17, 18 versehen. In jeden Tragarm 17, 18 ist eine Nut 19, 20 eingelassen. Die Breite C dieser Nuten 19, 20 ist zumindest gleich gross wie der Durchmesser eines Halterohres 4, 5 des Radiators 1 (Fig. 1), wobei die Form des Bodenbereichs einer Nut 19, 20 mit der äusseren Form der Halterohre 4, 5 korrespondiert. Die in den oberen Tragarm 18 eingelassene Nut 20 ist tiefer als die in den unteren Tragarm 17 eingelassene Nut 19, und zwar um etwas mehr, als um die Tiefe der unteren Nut 19. Zudem sind die beiden Tragarme 17, 18 im Bereich der Nut 19, 20 mit einer Verstärkung 21, 22 versehen. Die oberen Tragarme 20 weisen je zwei in die Nut 20 ragende Rastnasen 23 auf. Der lichte Abstand zwischen zwei Rastnasen 23 ist dabei geringer als der Durchmesser eines Halterohres 4, 5.

Der Abstand D1, zwischen dem Nutboden der oberen Nut 20 und dem hinteren Ende des unteren Tragarms 17 ist kleiner als der vertikale Abstand B1 der beiden die Aussparung 6 begrenzenden Halterohre 4, 5 (Fig.1). Der Abstand D2, zwischen dem Nutboden der unteren Nut 19 und dem hinteren Ende des oberen Tragarms 18, ist grösser als der der vertikale Abstand B1 zwischen den beiden Halterohren 4, 5. Unter hinterem Ende der Tragarme 17, 18 wird jeweils das in der Zeichnung rechts liegende Ende des Tragarms 17, 18 verstanden, wobei im vorliegenden Fall die vorderen und hinteren Enden der Tragarme 17, 18 jeweils auf gleichem Niveau liegen. Der Abstand D3 zwischen den äusseren Enden der beiden Tragarme 17, 18 ist grösser als der Mittenabstand B2 zwischen den zwei benachbarten Halterohren 4, 5 (Fig. 1).

Um den Wäschetrockner 10 am Radiator 1 zu arretieren, wird dieser von unten her so in die Aussparung 6 eingeführt, dass das obere Halterohr 4 in die Nut 20 eingreift. Der Wäschetrockner 10 wird danach so weit nach oben gedrückt, bis das Halterohr 4 am Nutboden der oberen Nut 20 ansteht. Anschliessend kann der Wäschetrockner 10 um das obere Halterohr 4 herum nach hinten verschwenkt werden, bis die untere Nut 19 oberhalb des unteren Halterohrs 5 zu liegen kommt. Nun kann der Wäschetrockner 10 nach unten in die in Fig. 3 dargestellte Position bewegt werden. In dieser Position ist der Wäschetrockner 10 sicher an den beiden Halterohren 4, 5 und damit am Radiator 1 befestigt. Durch die beiden Rastnasen 23 wird der Wäschetrockner 10 zudem sicher in seiner Position gehalten. Es versteht sich, dass die beiden oberen Tragarme 20 eine gewisse Federwirkung besitzen, damit der Wäschetrockner 10 beim Arretieren am Radiator 1 gegen den Widerstand der beiden Rastnasen 23 nach oben gedrückt werden kann und damit dieser in seiner in Fig. 3 dargestellten Position sicher verharrt.

Das Entfernen des Wäschetrockners erfolgt in umgekehrter Richtung und Reihenfolge.

Fig. 4 zeigt schliesslich noch eine Frontansicht des Wäschetrockners 10 in der am Radiator 1 arretierten Stellung, wobei der Radiator 1 lediglich in einer Teilansicht dargestellt ist. Aus dieser Darstellung sind die Tragarme 17, 18 mit den Verstärkungen 21, 22 sowie die Abdeckungen 13 ersichtlich.

Der vorgängig umschriebene Wäschetrockner 10 eignet sich sowohl zum Nachrüsten von bereits vorhandenen Radiatoren als auch zum Ausrüsten von Radiatoren ab Werk.

## Patentansprüche

1. Wäschetrockner der zum Befestigen an einem Radiator bestimmt ist, wobei der Radiator mehrere horizontal verlaufende, vertikal beabstandete Radiatorrohre (3, 4, 5) aufweist, und wenigstens zwei benachbarte, als Halterohre dienende Radiatorrohre (4, 5) vorhanden sind, wobei der Wäschetrockner (10) zwei durch eine Mehrzahl von Schiebern (12, 12A) gebildete Teleskoparme (11) aufweist, zwischen welchen sich mehrere Wäschestäbe (14, 15) erstrecken, dadurch gekennzeichnet, dass, in der Einbaustellung des Wäschetrockners gesehen, die beiden hintersten Schieber (12A) je einen sich vertikal nach unten und nach oben erstreckenden Tragarm (17, 18) mit je einer Nut (19, 20) aufweisen, deren Breite (C) derart ausgebildet ist, um auf ein Halterohr (4, 5) aufgeschoben zu werden, und dass der Abstand (D1) zwischen dem Nutboden der oberen Nut (20) und dem hinteren Ende des unteren Tragarms (17) derart ausgebildet ist, um im aufgeschobenen Zustand durch die beiden Halterohre (4, 5) arretiert zu werden.

2. Wäschetrockner nach Anspruch 1, dadurch gekennzeichnet, dass die Nut (20) im oberen Tragarm (18) tiefer ist als die Nut (19) im unteren Tragarm (17).

3. Wäschetrockner (10) nach Anspruch 1 oder 2, dadurch gekennzeichnet, dass die obere Nut (20) zumindest um die Tiefe der unteren Nut (19) tiefer ist als letztere.

4. Wäschetrockner (10) nach einem der vorhergehenden Ansprüche, dadurch gekennzeichnet, dass die vorderen Enden der Tragarme (17, 18) auf gleichem Niveau liegen wie deren hintere Enden, wobei der Abstand (D3) zwischen den hinteren Enden der beiden Tragarme (17, 18) derart ausgebildet ist, um im eingebauten Zustand durch zwei benachbarte Halterohre (4, 5) fixiert zu werden.

5. Wäschetrockner (10) nach einem der vorhergehenden Ansprüche, dadurch gekennzeichnet, dass die Tragarme (17, 18) im Bereich der Nuten (19, 20) mit Verstärkungen (21, 22) versehen sind.

6. Wäschetrockner (10) nach einem der vorhergehenden Ansprüche, dadurch gekennzeichnet, dass die Nuten (19, 20) im Bodenbereich derart ausgebildet sind, um mit der äusseren Form der Halterohre (4, 5) zu korrespondierenden.

7. Wäschetrockner (10) nach einem der vorhergehenden Ansprüche, dadurch gekennzeichnet, dass die oberen Tragarme (18) im Bereich ihrer Nut (20) mit zumindest je einer in die Nut ragenden Rastnase (23) versehen sind.

8. Wäschetrocknungsanordnung mit einem Wäschetrockner (10), der nach einem der Ansprüche 1 bis 7 ausgebildet ist, und einem Radiator (1), der mit mehreren horizontal verlaufenden, vertikal beabstandeten Radiatorrohren (3, 4, 5) versehen ist, wobei der Wäschetrockner (10) zwischen zwei benachbarten, als Halterohre dienenden Radiatorrohren (4, 5) arretierbar ist, dadurch gekennzeichnet, dass der Abstand (D1) zwischen dem Nutboden der oberen Nut (20) und dem hinteren Ende des unteren Tragarms (17) kleiner ist als der freie, vertikale Abstand (B1) zwischen den zwei Halterohren (4, 5), und dass der Abstand (D2) zwischen dem Nutboden der unteren Nut (19) und dem hinteren Ende des oberen Tragarms (18) grösser ist als der vertikale Abstand (B1) zwischen den beiden Halterohren (4, 5).

9. Wäschetrocknungsanordnung nach Anspruch 8, dadurch gekennzeichnet, dass der Abstand (D3) zwischen den hinteren Enden der beiden Tragarme (17, 18) des Wäschetrockners (10) grösser ist als der Mittenabstand (B2) zwischen den zwei benachbarten Halterohren (4, 5), wobei die vorderen Enden der Tragarme (17, 18) auf gleichem Niveau liegen wie deren hintere Enden.

10. Wäschetrocknungsanordnung nach Anspruch 8 oder 9, dadurch gekennzeichnet, dass durch die zwei Halterohre (4, 5) eine längliche Aussparung (6) begrenzt ist, deren vertikale Ausdehnung (B1) grösser ist als die vertikale Ausdehnung der Mehrzahl durch benachbarte Radiatorrohre (3) begrenzte Lücken (B4).

11. Wäschetrocknungsanordnung nach einem der Ansprüche 8 bis 10, wobei der Wäschetrockner gemäss Anspruch 7 ausgebildet ist, dadurch gekennzeichnet, dass jeder Tragarm (18) zwei Rastnasen (23) aufweist, und dass der lichte Abstand zwischen zwei Rastnasen (23) geringer als der Durchmesser eines Halterohres (4, 5) ist.

## Claims

1. Clothes dryer adapted to be fixed to a radiator, whereby the radiator comprises several horizontally running radiator tubes (3, 4, 5) having a certain vertical distance to each other, whereby at least two adjacent radiator tubes (4, 5) are provided which serve as mounting tubes, and whereby the clothes dryer comprises two telescopic arm members constituted by a plurality of sliding elements (12, 12A) and several clothes rods (14, 15) extending between the two telescopic arm members, characterized in that, as seen in the mounted position of the clothes dryer, the two rearmost sliding members (12A) each comprise a mounting arm (17, 18) extending downwards and upwards and each incorporating a groove (19, 20) whose width (C) is designed such that the arms can be slid on a mounting tube (4, 5), and that the distance (D1) between the bottom of the upper groove (20) and the rear end of the lower mounting arm (17) is designed such the mounting arms, once slid on, are fixed by the two mounting tubes (4, 5).

2. Clothes dryer according to claim 1, characterized in that the groove (20) in the upper mounting arm (18) is deeper that the groove (19) in the lower mounting arm (17).

3. Clothes dryer (10) according to claim 1 or 2, characterized in that the upper groove (20) is deeper than the lower groove (19) by an amount corresponding to the depth of the latter one.

4. Clothes dryer (10) according to one of the preceding claims, characterized in that the front ends of the mounting arms (17, 18) are on the same level as the rear ends thereof, whereby the distance (D3) between the rear ends of the two mounting arms (17, 18) are designed such that they are fixed in the mounted position by two adjacent mounting tubes (4, 5).

5. Clothes dryer (10) according to one of the preceding claims, characterized in that the mounting arms (17, 18) are provided with reinforcements (21, 22) located in the region of the grooves (19, 20).

6. Clothes dryer (10) according to one of the preceding claims, characterized in that the grooves (19, 20) are designed in the region of the bottom such that they correspond with the outer shape of the mounting tubes (4, 5).

7. Clothes dryer (10) according to one of the preceding claims, characterized in that the upper mounting arms (18) are provided with at least one locking lug (23) located in the region of their groove (20) and extending into the groove.

8. Clothes drying assembly with a clothes dryer (10) designed according to one of the claims 1 to 7, and a radiator (1), which is provided with several horizontally extending radiator tubes (3, 4, 5) having a certain vertical distance to each other, whereby the clothes dryer (10) can be fixed between two adjacent radiator tubes (4, 5) serving as mounting tubes, characterized in that the distance (D1) between the grove bottom of the upper groove (20) and the rear end of the lower mounting arm (17) is less than the free vertical distance (B1) between the two mounting tubes (4, 5), and that the distance (D2) between the groove bottom of the lower groove (19) and the rear end of the upper mounting arm (18) is more than the vertical distance (B1) between the two mounting tubes (4, 5).

9. Clothes drying assembly according to claim 8, characterized in that the distance (D3) between the rear ends of the two mounting arms (17, 18) of the clothes dryer (10) is more than the central distance (B2) between the two adjacent mounting tubes (4, 5), whereby the front ends of the mounting arms (17, 18) are at the same level as the rear ends thereof.

10. Clothes drying assembly according to claim 8 or 9, characterized in that an elongate gap (6) is delimited by the two mounting tubes (4, 5), whose vertical extension is more than the vertical extension of the majority of the gaps (B4) delimited by adjacent radiator tubes (3).

11. Clothes drying assembly according to one of the claims 8 to 10, whereby the clothes dryer is designed according to claim 7, characterized in that each mounting arm (18) comprises two locking lugs (23), and that the inside distance between two locking lugs (23) is less than the diameter of a mounting tube (4, 5).

## Revendications

1. Sèche-linge qui est destiné à être fixé sur un radiateur, le radiateur présentant plusieurs tuyaux de radiateur (3, 4, 5) disposés horizontalement et espacés dans le sens vertical, et au moins deux tuyaux de radiateur (4, 5) voisins et servant de tuyaux supports étant présents, le sèche-linge (10) présentant deux bras télescopiques (11) formés par une pluralité de coulisseaux (12, 12A), entre lesquels s'étendent plusieurs barres à linge (14, 15), caractérisé en ce que, vus dans la position de montage du sèche-linge, les deux coulisseaux les plus en arrière (12A) présentent chacun un bras support (17, 18) s'étendant verticalement vers le bas et vers le haut avec une rainure chacun (19, 20), dont la largeur (C) est conçue de façon à être glissé sur un tuyau support (4, 5), et en ce que la distance (D1) entre le fond de la rainure (20) supérieure et l'extrémité arrière du bras support inférieur (17) est conçue de façon à être bloqué par les deux tuyaux supports (4, 5) lorsqu'ils sont enfilés.

2. Sèche-linge selon la revendication 1, caractérisé en ce que la rainure (20) dans le bras support (18) supérieur est plus profonde que la rainure dans le bras support (17) inférieur.

3. Sèche-linge (10) selon la revendication 1 ou 2, caractérisé en ce que la rainure (20) supérieure est plus profonde que la rainure (19) inférieure d'au moins la profondeur de celle-ci.

4. Sèche-linge (10) selon l'une quelconque des revendications précédentes, caractérisé en ce que les extrémités avant des bras supports (17, 18) se situent au même niveau que leurs extrémités amère, la distance (D3) entre les extrémités arrière des deux bras supports (17, 18) étant conçue pour être fixés à l'état monté par deux tuyaux supports (4, 5) voisins.

5. Sèche-linge (10) selon l'une quelconque des revendications précédentes, caractérisé en ce que les bras supports (17, 18) sont pourvus de renforts (21, 22) dans la zone des rainures (19, 20).

6. Sèche-linge (10) selon l'une quelconque des revendications précédentes, caractérisé en ce que les rainures (19, 20) sont conçues dans la zone du fond de façon à correspondre avec la forme extérieure des tuyaux supports (4, 5).

7. Sèche-linge (10) selon l'une quelconque des revendications précédentes, caractérisé en ce que les bras supports (18) supérieurs sont pourvus chacun dans la zone de leur rainure (20) d'au moins un ergot d'arrêt (23) dépassant dans la rainure.

8. Dispositif pour le séchage du linge avec un sèche-linge (10), qui est conçu selon l'une quelconque des revendications 1 à 7, et un radiateur (1), qui est pourvu de plusieurs tuyaux de radiateur (3, 4, 5) disposés horizontalement et espacés dans le sens vertical, le sèche-linge (10) pouvant être bloqué entre deux tuyaux de radiateur (4, 5) voisins et servant de tuyaux supports, caractérisé en ce que la distance (D1) entre le fond de la rainure (20) supérieure et l'extrémité arrière du bras support (17) inférieur est inférieure à la distance (B1) libre et verticale entre les deux tuyaux supports (4, 5) et en ce que la distance (D2) entre le fond de la rainure inférieure (19) et l'extrémité arrière du bras support supérieur (18) est plus grande que la distance verticale (B1) entre les deux tuyaux supports (4, 5).

9. Dispositif pour le séchage du linge selon la revendication 8, caractérisé en ce que la distance (D3) entre les extrémités arrière des deux bras supports (17, 18) du sèche-linge (10) est plus grande que la distance de centre à centre (B2) entre les deux tuyaux supports (4, 5) voisins, les extrémités avant des bras supports (17, 18) se situant au même niveau que leurs extrémités arrière.

10. Dispositif pour le séchage du linge selon la revendication 8 ou 9, caractérisé en ce que, par les deux tuyaux supports (4, 5), on délimite un évidement (6) allongé, dont l'extension verticale (B1) est plus grande que l'extension verticale de la majorité, par des vides (B4) limités par des tuyaux de radiateur (3) voisins.

11. Dispositif pour le séchage du linge selon l'une quelconque des revendications 8 à 10, le sèche-linge étant conçu selon la revendication 7, caractérisé en ce que chaque bras support (18) présente deux ergots d'arrêt (23) et en ce que l'écartement entre deux ergots d'arrêt (23) est inférieur au diamètre d'un tuyau support (4, 5).
